# EUROPÄISCHE PATENTSCHRIFT

(11) **EP 1 463 433 B1**
(45) Veröffentlichungstag und Bekanntmachung des Hinweises auf die Patenterteilung: **06.04.2005**
(21) Anmeldenummer: 02796482.4
(22) Anmeldetag: 23.12.2002
(51) Int. Cl.: A47L 13/258

(54) **BODENREINIGUNGSGERÄT**
FLOOR CLEANING DEVICE
APPAREIL DE NETTOYAGE POUR LE SOL

(30) Priorität: 11.01.2002 AT 432002
(43) Veröffentlichungstag der Anmeldung: 06.10.2004
(73) Patentinhaber: Engl, Johannes, 6841 Mäder (AT)
(72) Erfinder: Engl, Johannes, 6841 Mäder (AT)
(74) Vertreter: Hofmann, Ralf U., Dr.
(86) Internationale Anmeldenummer: PCT/AT2002/000365
(87) Internationale Veröffentlichungsnummer: WO 2003/056997

(56) Entgegenhaltungen:
- EP-A- 1 147 735
- DE-A- 19 916 556
- DE-U- 9 207 866
- US-A- 5 836 039
- US-A- 5 926 896

## Beschreibung

Die Erfindung betrifft ein Bodenreinigungsgerät mit einer Bodenplatte und einer Stielhalterung, wobei die Bodenplatte einen Sockel, mit dem die Stielhalterung verbunden ist, und beidseitig am Sockel um Schwenkachsen verschwenkbar gelagerte Schwenkplatten aufweist und eine Verriegelungseinrichtung zur Verriegelung der Schwenkplatten in einer Stellung, in der ihre Unterseiten zumindest annähernd in einer Ebene liegen, vorgesehen ist und die Verriegelungseinrichtung, die mindestens einen Sperriegel zum Verriegeln der Schwenkplatten aufweist, mittels eines Betätigungsteils öffenbar ist.

Bodenreinigungsgeräte mit verschwenkbar gelagerten Schwenkplatten, an denen zur Reinigung einer Fläche ein Bodenreinigungstuch anbringbar ist, sind in unterschiedlichen Ausführungsformen bekannt. Mit solchen Bodenreinigungsgeräten sind nicht nur Bodenflächen sondern auch Wandflächen, beispielsweise verflieste Wände, oder Deckenflächen reinigbar.

Bei der Reinigung einer Fläche sind die Schwenkplatten der Bodenplatte in einer Stellung verriegelt, in der ihre Unterseiten zumindest annähernd in einer Ebene liegen. Nach Lösen der Verriegelungseinrichtung können die Bodenplatten nach unten (in die von der Stielhalterung abgewandte Richtung) aufeinander zu verschwenkt werden. Ein an einer Tuchhalterung befestigtes Reinigungstuch hängt in dieser aufeinander zu verschwenkten Stellung der Schwenkplatten lose nach unten und kann in dieser Position von Hand oder mittels einer hierfür vorgesehenen Einrichtung ausgewaschen und ausgewunden werden. Durch die verschwenkbare Lagerung der Schwenkplatten kann weiters auch ein solches Bodenreinigungstuch an der Bodenplatte angebracht werden, welches an seiner Oberseite beidseitig sackartige Laschen aufweist, in welche die seitlichen Enden der Schwenkplatten einführbar sind.

Ein Bodenreinigungsgerät der eingangs genannten Art ist beispielsweise aus der DE 199 16 556 A1 bekannt. Als Verriegelungseinrichtung für die Schwenkplatten ist hier ein von einer Feder vorgespannter Sperriegel vorhanden, der beidseitig Rastnasen aufweist. Die auf der einen Seite liegende Rastnase hintergreift eine Schulter in einer der Schwenkplatten, die auf der gegenüberliegenden Seite liegende Rastnase hintergreift in der verriegelten Stellung der Schwenkplatten eine Schulter einer in der zweiten Schwenkplatte gelagerten federbelasteten Taste.

Wird diese Taste entgegen der Kraft einer Feder verschwenkt, so kommt die Schulter der Taste außer Eingriff mit der Rastnase des Sperriegels, wodurch sich dieser aufgrund seiner Federvorspannung verschiebt und die andere Rastnase die Schulter an der anderen Schwenkplatte freigibt. Die Schwenkplatten können damit in der nach unten gedrückten Stellung der Taste gegeneinander verschwenkt werden. Zur Verschwenkung der Schwenkplatten ist es bei diesem vorbekannten Bodenreinigungsgerät somit erforderlich, gleichzeitig die Taste gegen die Kraft der Feder nach unten zu drücken und den Stiel des Bodenreinigungsgerätes nach oben zu ziehen, wodurch ein relativ umständlicher Bewegungsablauf erforderlich ist.

Ähnliche Bodenreinigungsgeräte, die ebenfalls die eingangs genannten Merkmale aufweisen, sind auch aus der DE 40 11 713 A1 und DE 198 44 389 A1 bekannt. Die im Zusammenhang mit der DE 199 16 556 A1 genannten Nachteile treten auch hier auf. Zum Verriegeln der Schwenkplatten in ihrer parallelen Stellung muss dabei auch die Federkraft des federbelasteten Sperriegels überwunden werden.

Aufgabe der Erfindung ist es ein verbessertes Bodenreinigungsgerät der eingangs genannten Art bereitzustellen, bei welchem ein umständliche Bewegungsablauf zum Entriegeln und Verschwenken der Schwenkplatten vermieden wird und das robust ausgebildet sein kann und eine lange Lebensdauer aufweisen kann. Erfindungsgemäß gelingt dies durch ein Bodenreinigungsgerät mit den Merkmalen des Anspruchs 1.

Zum Entriegeln der Schwenkplatten werden bei einem erfindungsgemäßen Bodenreinigungsgerät die Sperriegel mittels des Betätigungsteiles in ihre gegenüber den Riegeleingriffen in den Schwenkplatten zurückgezogene Stellung verschoben. In dieser gegenüber den Riegeleingriffen zurückgezogenen Stellung können die Schwenkplatten um ihre Schwenkachsen frei gegenüber dem Sockel verschwenkt werden. Zur Verschiebung der Sperriegel ist hierbei eine Kulissenführung vorgesehen, die für jeden Sperriegel zumindest eine Kulisse und einen in die Kulisse eingreifenden Stift aufweist, wobei eines dieser beiden Teile der Kulissenführung am Sperriegel und das andere dieser beiden Teile an einem vom Betätigungsteil in Richtung senkrecht zur Ebene der Bodenplatte verschiebbaren Führungsteil angeordnet ist.

Ein erfindungsgemäßes Bodenreinigungsgerät kann ohne Verwendung von Stahlteilen ausgebildet sein, wodurch eine spätere umweltgerechte Entsorgung vereinfacht wird. Auch kann ein erfindungsgemäßes Bodenreinigungsgerät besonders leicht ausgebildet werden, was zu einer erhöhten Bedienungsfreundlichkeit führt. Auch kann der auftretende Verschleiß bei einem erfindungsgemäßen Bodenreinigungsgerät sehr gering gehalten werden, beispielsweise kann auf Stahlfedern, welche ein Ermüdungsverhalten aufweisen, verzichtet werden.
Weitere Vorteile und Einzelheiten der Erfindung werden im folgenden anhand des in der Zeichnung dargestellten Ausführungsbeispiels erläutert. In der Zeichnung zeigen:
- Fig. 1: eine Seitenansicht eines erfindungsgemäßen Bodenreinigungsgerätes mit einem in die Stielhaltehülse eingeschobenen Kuppelstück eines Stiels, wobei die Sicherungshülse in ihrer in Richtung zur Bodenplatte verschobenen Einstellung dargestellt ist;
- Fig. 2: einen vertikalen Längsmittelschnitt des Bodenreinigungsgerätes von Fig. 1 ohne in die Stielhaltehülse eingeschobenes Kuppelstück und mit der Sicherungshülse in ihrer oberen Endposition;
- Fig. 3: einen vertikalen Längsmittelschnitt in einer zu Fig. 2 senkrechten Ebene, wobei das Kreuzgelenk um 90° um seine untere Schwenkachse gegenüber Fig. 2 verschwenk ist und in die Stielhaltehülse ein Kuppelstück eingeschoben ist;
- Fig. 4: eine perspektivische Darstellung des Bodenreinigungsgerätes von Fig. 1 in einer Ansicht von schräg unten (ohne Abdeckung der Ausnehmung im Sockel);
- Fig. 5: eine perspektivische Ansicht des Bodenreinigungsgerätes nach Art einer Explosionsdarstellung von schräg oben und
- Fig. 6: einen vergrößerten Ausschnitt der Darstellung von Fig. 5.

Die Bodenplatte 1 des in den Figuren dargestellten Ausführungsbeispiels eines erfindungsgemäßen Bodenreinigungsgerätes umfaßt zwei an einem Sockel 2 um Schwenkachsen 3 verschwenkbar gelagerte Schwenkplatten 4. Eine Stielhalterung des Bodenreinigungsgerätes weist eine Stielhaltehülse 5 auf, die über ein Kreuzgelenk 6 mit dem Sockel 2 verbunden ist. An der Stielhaltehülse 5 sind auf diametral gegenüberliegenden Seiten durch Schlitze freigestellte Rastzungen 7 vorgesehen, die im Bereich ihrer freien Enden nach innen gerichtete Rastnasen 8 aufweisen. In die auf der vom Kreuzgelenk 8 abgewandten Seite der Stielhaltehülse 7 angeordnete Einführöffnung 9 ist ein Kuppelstück 10 eines Stiels einführbar. Der Stielschaft 11, der teleskopierbar ausgebildet sein kann, ist in den Figuren 1 und 3 in seinem endseitigen Abschnitt strichliert angedeutet. Die Rastnasen 8 der Rastzungen 7 der Stielhaltehülse 5 sind bei in die Stielhaltehülse 5 eingeschobenem Kuppelstück 10 in Rastvertiefungen 12 im Kuppelstück 10 einrastbar. Zur Sicherung der Verbindung zwischen dem Stiel und der Stielhaltehülse 5 ist auf der Stielhaltehülse 5 eine diese umgebende und in axialer Richtung der Stielhaltehülse verschiebbare Sicherungshülse 13 vorgesehen. In ihrer nach oben verschobenen Endstellung verhindert diese ein radial nach außen gerichtetes Auslenken von mindestens einer der Rastzungen 7. Die Sicherungshülse 13 weist ebenfalls eine Rastzunge 14 mit einer radial nach innen gerichteten Rastnase auf, die in der nach oben verschobenen Endstellung der Sicherungshülse 13 in die Rastvertiefung 15 einrastet. In der nach unten verschobenen Endstellung der Sicherungshülse 13 (Vergleiche Fig. 1) umgibt diese das Kreuzgelenk 6 und sperrt das Kreuzgelenk 6 gegen eine seitliche Verschwenkung.

Der Sockel 2 weist eine zur Unterseite der Bodenplatte 1 hin offenen Ausnehmung auf. In dieser sind zwei Sperriegel 16 angeordnet, die jeweils von einem Basisteil 17 und zwei am Basisteil 17 angeordneten Sperrstiften 18 gebildet werden. Die Sperrstifte 18 durchsetzen Öffnungen 19 in der Seitenwand 20 der nach unten offenen Ausnehmung im Sockel 2, wobei diese Öffnungen Riegeleingriffen 21 gegenüberliegen, welche von koaxial zu den Öffnungen 19 angeordneten Sacklochöffnungen in den dem Sockel 2 zugewandte Seitenflächen der Schwenkplatten 4 gebildet werden. Die Öffnungen 19 und die Riegeleingriffe 21 erstrecken sich parallel zu der von den Unterseiten der parallel zueinander ausgerichteten Schwenkplatten 4 gebildeten Ebene 22 und senkrecht zu den Schwenkachsen 3 der Schwenkplatten 4.

Über eine weiter unten genauer erläuterte Verriegelungseinrichtung sind die Schwenkplatten 4 in der in den Figuren dargestellten Stellung verriegelbar. In dieser Stellung liegen die Schwenkplatten 4 bzw. ihre Unterseiten 23 zumindest annähernd in einer Ebene 22. Eine gewisse Abweichung gegenüber dieser parallelen Ausrichtung, beispielsweise im Bereich bis zu 10° kann z.B. gewünscht sein, um bei der Reinigung einer Fläche die von den seitlichen Randbereichen (im Bereich der freien Enden der Schwenkplatten 4) auf die Fläche aufbringbare Kraft zu erhöhen. Im entriegelten Zustand der beiden Schwenkplatten 4 sind diese ausgehend von der in den Figuren dargestellten Position nach unten verschwenkbar, bis ihre freien Enden einander berühren oder noch einen gewissen Abstand voneinander aufweisen.

An den bezogen auf die vertikalen Längsmittelebene 44 der Bodenplatte 1 gegenüberliegenden Seitenflächen der Sperriegel 16 sind Kulissen 24 einer Kulissenführung vorgesehen. In diese Kulissen 24 greifen Stifte 25 ein, die an einem Führungsteil 26 vorgesehen sind. Das Führungsteil 26 besitzt eine zentralen Steg 27, der parallel zu den Schwenkachsen 3 der Schwenkplatten 4 verläuft, und beidseitig am Steg angeordnete senkrecht zum Steg verlaufende Arme 28, wodurch in Draufsicht gesehen eine Doppel-T-Struktur gebildet wird. An den freien Enden der Arme sind die nach innen abstehenden, aufeinander zu gerichteten Stifte 25 der Kulissenführung angebracht. Das Führungsteil 26 besitzt weiters an beiden - bezogen auf die vertikale Längsmittelebene 44 der Bodenplatte 1 - gegenüber liegenden seitlichen Enden des Stegs 27 vertikal nach oben abstehende Laschen 29, an denen Hakenelemente 30 ausgebildet sind.

Das Führungsteil 26 ist in der nach unten offenen Ausnehmung des Sockels 2 angeordnet, wobei die Laschen 29 jeweils durch eine vertikale Durchtrittsöffnung 31 in der Decke des Sockels 2 durchtreten und mit ihren Hakenelementen 30 über die Oberseite des Sockels 2 vorstehen. Mit den Hakenelementen 30 wirken Zapfen 32 zusammen, die an einem Betätigungsteil 33 angeordnet sind. Dieses Betätigungsteil 33 ist beim gezeigten Ausführungsbeispiel als um die Schwenkachse 34 des Sockels 2 verschwenkbar gegenüber dem Sockel 2 gelagerter Hebel ausgebildet.

Durch eine Verschwenkung des in den Figuren links liegenden Armes des als Hebel ausgebildeten Betätigungsteils 33 nach unten werden die Laschen 29 und somit das Führungsteil 26 vertikal nach unten gedrückt. Dadurch verschieben sich die Stifte 25 in der Kulisse 24 nach unten, wodurch die Sperriegel 16 in Richtung zu den Schwenkplatten 4 verschoben werden. Nunmehr greifen die Sperrstifte 18 der Sperriegel 16 in die Riegeleingriffe 21 in den Schwenkplatten 4 ein. Die parallel zueinander ausgerichteten Schwenkplatten 4 werden dadurch in dieser Stellung gegen eine Verschwenkung verriegelt. Wird dagegen der in den Figuren rechts liegende Arm des Betätigungsteils 33 nach unten gedrückt, so werden die auf der anderen Seite der Schwenkachse 34 liegenden Zapfen 32 und damit auch das Führungsteil 26 nach oben gezogen. Die Sperrstifte 18 der Sperriegel 16 werden dadurch aus den Riegeleingriffen 21 zurückgezogen, so daß die Schwenkplatten 4 aus ihrer in den Figuren dargestellten parallelen Ausrichtung nach unten verschwenkbar sind. Ein Verschwenken nach oben wird durch die am Sockel 2 angeordneten und die Schwenkplatten 4 übergreifenden Nasen 35 verhindert.

Die Schwenkachsen 3 für die Schwenkplatten 4 werden durch Zapfen 36 gebildet, die durch Öffnungen 37 in der Seitenwand des Sockels 2 durchgesteckt werden. Zwei nebeneinander liegende Zapfen 36 sind jeweils an einem Verbindungsteil 38 angeordnet, welches an der Innenfläche der Seitenwand 20 der Ausnehmung im Sockel 2 anliegt. Insgesamt bilden die beiden Zapfen 36 und das Verbindungsteil 38 in Draufsicht gesehen ein U-förmiges Teil. In den Figuren 5 und 6 ist aus Gründen der Übersichtlichkeit nur eines der beiden vorhandenen U-förmigen Teile dargestellt.

Am Sockel 2 sind - bezogen auf die vertikale Längsmittelebene 44 der Bodenplatte 1 - beidseitig Fortsätze 39 angeordnet, die parallel zu den Schwenkachsen 3 ausgerichtet sind und auf denen zwischen den Schwenkplatten 3 liegende und diese überbrückende Zwischenstücke 40 aufgesteckt sind. Diese Zwischenstücke 40 begrenzen die maximale Verschwenkung der beiden Schwenkplatten 4 in elastischer Weise.

Zum Verschluß der Ausnehmung an der Unterseite des Sockels 2 ist eine Abdeckung 43 vorgesehen, die über Rastarme in den Sockel einschnappbar ist.

An den Schwenkplatten 4 sind verschwenkbar gegenüber diesen gelagerte und über Arme 41 mit den Schwenkplatten verrastbare Tuchhalteplatten 42 angeordnet. Ein Bodenreinigungstuch kann über diese Tuchhalteplatten 42 oder über an der Oberseite des Bodenreinigungstuchs angeordnete Laschen, in die die seitlichen Enden der Schwenkplatten 4 einsteckbar sind, an der Bodenplatte befestigt werden.

Es ist möglich, daß das gesamte Bodenreinigungsgerät aus Kunststoff besteht, ohne Verwendung von Stahlteilen. Die Bodenplatten 3 und weitere Teile des Bodenreinigungsgerätes können aus einem recyclebaren Kunststoff bestehen. Die Gelenkteile können günstiger weise aus Polyamid ausgebildet sein. Die Tuchhalteplatten 42 und das Betätigungsteil 33 können aus Polypropylen ausgebildet sein. Alle Teile des Bodenreinigungsgerätes können im Spritzgußverfahren hergestellt sein.

## Patentansprüche

1. Bodenreinigungsgerät mit einer Bodenplatte (1) und einer Stielhalterung, wobei die Bodenplatte (1) einen Sockel (2), mit dem die Stielhalterung verbunden ist, und beidseitig am Sockel (2) um Schwenkachsen (3) verschwenkbar gelagerte Schwenkplatten (4) aufweist und eine Verriegelungseinrichtung zur Verriegelung der Schwenkplatten (4) in einer Stellung, in der ihre Unterseiten zumindest annähernd in einer Ebene (22) liegen, vorgesehen ist und die Verriegelungseinrichtung, die mindestens einen Sperriegel (16) zum Verriegeln der Schwenkplatten (4) aufweist, mittels eines Betätigungsteils (33) öffenbar ist, **dadurch gekennzeichnet, daß** im Sockel (2) für die beiden Schwenkplatten (4) separate Sperriegel (16) verschiebbar gelagert sind, die im verriegelten Zustand der Schwenkplatten (4) in Richtung der jeweiligen Schwenkplatte (4) über den Sockel (2) vorstehen und in Riegeleingriffe (21) in den Schwenkplatten (4) eingreifen und im entriegelten Zustand der Schwenkplatten (4) in eine gegenüber den Riegeleingriffen (21) zurückgezogene Position verschoben sind, und daß die Sperriegel mittels des Betätigungsteils (33) über eine Kulissenführung zwischen ihrer in die Riegeleingriffe (21) eingreifenden Stellung und ihrer gegenüber den Riegeleingriffen (21) zurückgezogenen Stellung verschiebbar sind und die Kulissenführung für jeden Sperriegel (16) zumindest eine Kulisse (24) und einen in die Kulisse eingreifenden Stift (25) aufweist, wobei eines dieser beiden Teile (24, 25) der Kulissenführung am Sperriegel (16) und das andere dieser beiden Teile (24, 25) an einem vom Betätigungsteil (33) verschiebbaren Führungsteil (26) angeordnet ist.

2. Bodenreinigungsgerät nach Anspruch 1, **dadurch gekennzeichnet, daß** der Sockel (2) eine zur Unterseite der Bodenplatte (1) hin offene Ausnehmung aufweist, die von einer Abdeckung (43) verschließbar ist, wobei die Seitenwand (20) der Ausnehmung den Riegeleingriffen (21) in den Schwenkplatten (4) gegenüberliegende Öffnungen (19) aufweist, die von den Sperriegeln (16) durchsetzt werden.

3. Bodenreinigungsgerät nach Anspruch 1 oder Anspruch 2, **dadurch gekennzeichnet, daß** das Führungsteil (26) senkrecht zur Ebene (22) der Unterseiten der parallel zueinander ausgerichteten Schwenkplatten (4) verschiebbar ist.

4. Bodenreinigungsgerät nach einem der Ansprüche 1 bis 3, **dadurch gekennzeichnet, daß** die Kulissenführung für jeden Sperriegel (16) zwei in Bezug auf eine vertikale Längsmittelebene (44) der Bodenplatte (1) einander gegenüberliegende Kulissen (24) und in diese eingreifende Stifte (25) aufweist.

5. Bodenreinigungsgerät nach einem der Ansprüche 1 bis 4, **dadurch gekennzeichnet, daß** die Kulissen (24) an gegenüberliegenden Seitenflächen der Sperriegel (16) und die in die Kulissen (24) eingreifenden Stifte (25) an neben diesen Seitenflächen der Sperriegel (16) liegenden Armen (28) des Führungsteils (26) angeordnet sind.

6. Bodenreinigungsgerät nach Anspruch 5, **dadurch gekennzeichnet, daß** für die den beiden Schwenkplatten (4) zugeordneten Sperriegel (16) ein gemeinsames Führungsteil (26) vorgesehen ist, das einen parallel zu den Schwenkachsen (3) der Schwenkplatten (4) verlaufenden zentralen Steg (27) und beidseitig am Steg (27) angeordnete, senkrecht zum Steg (27) verlaufende Arme (28) aufweist, wodurch eine Doppel-T-Struktur gebildet wird, sowie an freien Enden der Arme (28) angeordnete, nach innen abstehende und aufeinander zu ausgerichtete Stifte (25) der Kulissenführung aufweist.

7. Bodenreinigungsgerät nach einem der Ansprüche 1 bis 6, **dadurch gekennzeichnet, daß** am Führungsteil (26) mindestens eine senkrecht zur Ebene (22) der Unterseiten der parallel zueinander ausgerichteten Schwenkplatten (4) nach oben abstehende Lasche (29) vorgesehen ist, die mit dem Betätigungsteil (33) in Verbindung steht, das als am Sockel (2) verschwenkbar gelagerter Hebel ausgebildet ist, wobei vorzugsweise zwei im Bezug auf die vertikale Längsmittelebene (44) der Bodenplatte (1) einander gegenüberliegende Laschen (29) vorgesehen sind.

8. Bodenreinigungsgerät nach Anspruch 7, **dadurch gekennzeichnet, daß** die Verbindung der mindestens einen Lasche (29) mit dem Betätigungsteil (33) von einem in ein Hakenelement (30) eingreifenden Zapfen (32) gebildet wird.

9. Bodenreinigungsgerät nach Anspruch 7 oder Anspruch 8, **dadurch gekennzeichnet, daß** das Führungsteil (26) in der nach unten offenen Ausnehmung des Sockels (2) angeordnet ist, wobei die mindestens eine Lasche (29) durch eine Durchtrittsöffnung (31) in der Decke des Sockels (2) durchtritt und über die Oberseite derselben vorsteht.

10. Bodenreinigungsgerät nach einem der Ansprüche 1 bis 9, **dadurch gekennzeichnet, daß** die Sperriegel (16) parallel zur Ebene (22) der Unterseiten der parallel zueinander ausgerichteten Schwenkplatten (4) verschiebbar sind.

11. Bodenreinigungsgerät nach einem der Ansprüche 1 bis 10, **dadurch gekennzeichnet, daß** die beiden Schwenkachsen (3) für die Schwenkplatten (4) von Zapfen (36) gebildet werden, die durch senkrecht zur Längserstreckung der Bodenplatte (1) ausgerichtete Öffnungen (37) im Sockel ragen und beidseitig über diesen vorstehen, wobei jeweils zwei nebeneinanderliegende Zapfen (36) für die beiden Schwenkachsen (3) an einem an der Innenfläche der Seitenwand (20) der nach unten offenen Ausnehmung im Sockel (2) anliegenden Verbindungsteil (38) angeordnet sind.

12. Bodenreinigungsgerät nach einem der Ansprüche 1 bis 11, **dadurch gekennzeichnet, daß** beidseitig am Sockel (2) parallel zu den Schwenkachsen (3) ausgerichtete und zwischen diesen angeordnete Fortsätze (39) vorgesehen sind, auf denen zwischen den Schwenkplatten (4) liegende und diese überbrückende gummielastische Zwischenstücke (40) aufgesteckt sind, die den maximalen Schwenkwinkel der Schwenkplatten (4) begrenzen.

## Claims

1. A floor cleaning device with a base plate (1) and a handle mounting, wherein the base plate (1) has a base (2) to which the handle mounting is connected, and swivelling plates (4) mounted on both sides of the base (2) so as to swivel about swivel axes (3), and a locking device is provided for locking the swivelling plates (4) in a position in which their undersides lie at least approximately in one plane (22), and the locking device which has at least one locking bolt (16) for locking the swivelling plates (4) may be released by means of an operating component (33), **characterised in that** separate locking bolts (16) for the two swivelling plates (4) are displaceably mounted in the base (2), which locking bolts, in the locked state of the swivelling plates (4), project beyond the base (2) in the direction of each of the swivelling plates (4) and engage into bolt engagements (21) in the swivelling plates (4) and, in the unlocked state of the swivelling plates (4), are displaced into a retracted position relative to the bolt engagements (21), and **in that** the locking bolts are displaceable by means of the operating component (33) via a slotted link guide between their position engaging into the bolt engagements (21) and their retracted position relative to the bolt engagements (21), and the slotted link guide for each locking bolt (16) has at least one slotted link (24) and a pin (25) engaging into the slotted link, one of these two parts (24, 25) of the slotted link guide being arranged on the locking bolt (16) and the other of these two parts (24, 25) being arranged on a guide component (26) which is displaceable by the operating component (33).

2. A floor cleaning device according to Claim 1, **characterised in that** the base (2) has a recess, open to the underside of the base plate (1), which is closable by a cover (43), the side wall (20) of the recess having openings (19), located opposite the bolt engagements (21) in the swivelling plates (4), through which the locking bolts (16) pass.

3. A floor cleaning device according to Claim 1 or Claim 2, **characterised in that** the guide component (26) is displaceable perpendicularly to the plane (22) of the undersides of the swivelling plates (4) which are oriented parallel to one another.

4. A floor cleaning device according to one of Claims 1 to 3, **characterised in that** the slotted link guide for each locking bolt (16) has two slotted links (24), located opposite one another relative to a vertical longitudinal centre plane (44) of the base plate (1), and pins (25) engaging into the said slotted links.

5. A floor cleaning device according to one of Claims 1 to 4, **characterised in that** the slotted links (24) are arranged on opposite side surfaces of the locking bolts (16) and the pins (25) engaging into the slotted links (24) are arranged on arms (28) of the guide component (26) lying adjacent to these side surfaces of the locking bolts (16).

6. A floor cleaning device according to Claim 5, **characterised in that** a common guide component (26) is provided for the locking bolts (16) associated with the two swivelling plates (4), which has a central bar (27) extending parallel to the swivel axes (3) of the swivelling plates (4) and arms (28) arranged on both sides of the bar (27) and extending perpendicularly to the bar (27), thereby creating a double T-structure, and pins (25) of the slotted link guide arranged on free ends of the arms (28), projecting inwardly and oriented towards one another.

7. A floor cleaning device according to one of Claims 1 to 6, **characterised in that** at least one clip (29) is provided on the guide component (26), projecting upwardly perpendicularly to the plane (22) of the undersides of the swivelling plates (4) oriented parallel to one another, which clip is connected to the operating component (33), which is a lever pivotally mounted on the base (2), preferably two clips (29) being provided opposite one another in relation to the vertical longitudinal centre plane (44) of the base plate (1).

8. A floor cleaning device according to Claim 7, **characterised in that** the connection of the at least one clip (29) to the operating component (33) is produced by a peg (32) engaging into a hook element (30).

9. A floor cleaning device according to Claim 7 or Claim 8, **characterised in that** the guide component (26) is arranged in the downwardly open recess of the base (2), the at least one clip (29) passing through a passage opening (31) in the cover of the base (2) and projecting above the upper side thereof.

10. A floor cleaning device according to one of Claims 1 to 9, **characterised in that** the locking bolts (16) are displaceable parallel to the plane (22) of the undersides of the swivelling plates (4) which are oriented parallel to one another.

11. A floor cleaning device according to one of Claims 1 to 10, **characterised in that** the two swivel axes (3) for the swivelling plates (4) are formed by pivots (36) which project through openings (37) in the base oriented perpendicularly to the longitudinal extension of the base plate (1) and project on both sides beyond the said openings, two mutually adjacent pivots (36) in each case for the two swivel axes (3) being arranged on a connecting component (38) adjoining the inside surface of the side wall (20) of the downwardly open recess in the base (2).

12. A floor cleaning device according to one of Claims 1 to 11, **characterised in that** extensions (39) are provided on both sides of the base (2), oriented parallel to the swivel axes (3) and arranged therebetween, on which are mounted elastically resilient intermediate pieces (40) located between the swivelling plates (4) and bridging them, which intermediate pieces limit the maximum swivel angle of the swivelling plates (4).

## Revendications

1. Appareil de nettoyage de sols comprenant une plaque de base (1) et un support de manche, la plaque de base (1) présentant un socle (2) auquel est relié le support de manche, et des plaques pivotantes (4) logées de part et d'autre du socle (2) autour d'axes de pivotement (3), et un dispositif de verrouillage pour verrouiller les plaques pivotantes (4) dans une position dans laquelle leurs faces inférieures se situent du moins approximativement dans un plan (22), et le dispositif de verrouillage, qui présente au moins un verrou de blocage (16) pour le verrouillage des plaques pivotantes (4), pouvant être ouvert au moyen d'un élément d'actionnement (33),
**caractérisé en ce que**
des verrous de blocage (16), séparés pour les deux plaques pivotantes, (4) sont logés de façon mobile dans le socle (2), et à l'état verrouillé des plaques pivotantes (4) ils dépassent du socle (2) en direction de chaque plaque pivotante (4) respective et s'engagent dans des orifices de verrouillage (21) prévus dans les plaques pivotantes (4) puis, à l'état déverrouillé des plaques pivotantes (4), ils sont déplacés dans une position en retrait par rapport aux orifices de verrouillage (21), et ces verrous de blocage sont déplaçables au moyen de l'élément d'actionnement (33), par un guidage à coulisse, entre leur position engagée dans les orifices de verrouillage (21) et leur position en retrait par rapport aux orifices de verrouillage (21), le guidage à coulisse présentant pour chaque verrou de blocage (16) au moins une coulisse (24) et une tige (25) s'engageant dans celle-ci, l'un de ces deux éléments (24, 25) du guidage à coulisse porté par le verrou de blocage (16) et l'autre (24, 25) par un élément de guidage (26) déplaçable par l'élément d'actionnement (33).

2. Appareil de nettoyage de sols selon la revendication 1,
**caractérisé en ce que**
le socle (2) présente un évidement ouvert vers la face inférieure de la plaque de base (1), fermé par un couvercle (43), la paroi latérale (20) de l'évidement présentant des ouvertures (19) situées en regard des orifices de verrouillage (21) dans les plaques pivotantes (4) et traversées par les verrous de blocage (16).

3. Appareil de nettoyage de sols selon la revendication 1 ou 2,
**caractérisé en ce que**
l'élément de guidage (26) est déplaçable de manière perpendiculaire au plan (22) des faces inférieures des plaques pivotantes (4) orientées parallèlement l'une à l'autre.

4. Appareil de nettoyage de sols selon l'une quelconque des revendications 1 à 3,
**caractérisé en ce que**
le guidage à coulisse présente pour chaque verrou de blocage (16), deux coulisses (24) en regard l'une de l'autre par rapport à un plan médian longitudinal (44) vertical de la plaque de base (1), ainsi que des tiges (25) s'engageant dans celles-ci.

5. Appareil de nettoyage de sols selon l'une quelconque des revendications 1 à 4,
**caractérisé en ce que**
les coulisses (24) sont disposées sur des faces latérales des verrous de blocage (16) situées en regard, et les tiges (25) s'engageant dans les coulisses (24) sur des bras (28) de l'élément de guidage (26) situés à côté de ces faces latérales des verrous de blocage (16).

6. Appareil de nettoyage de sols selon la revendication 5,
**caractérisé en ce que**
pour les verrous de blocage (16) associés aux deux plaques pivotantes (4) un élément de guidage (26) commun est prévu, il présente une nervure centrale (27) s'étendant parallèlement aux axes de pivotement (3) des plaques pivotantes (4), ainsi que des bras (28) disposés de part et d'autre sur la nervure (27) perpendiculairement à la nervure (27), pour former une structure en double T, ainsi que des tiges (25) du guidage à coulisse disposées à des extrémités libres des bras (28) saillant vers l'intérieur et orientées les unes en direction des autres.

7. Appareil de nettoyage de sols selon l'une quelconque des revendications 1 à 6,
**caractérisé en ce que**
l'élément de guidage (26) est muni d'au moins une languette (29) saillant vers le haut perpendiculairement au plan (22) des faces inférieures des plaques pivotantes (4) parallèles l'une à l'autre est prévue, qui est en liaison avec l'élément d'actionnement (33), configuré comme un levier logé de manière pivotante sur le socle (2), de préférence deux languettes (29) situées en regard par rapport au plan médian longitudinal (44) vertical de la plaque de base (1).

8. Appareil de nettoyage de sols selon la revendication 7,
**caractérisé en ce que**
la liaison de la languette (29) avec l'élément d'actionnement (33) est formée par un tenon (32) s'engageant dans un élément de crochet (30).

9. Appareil de nettoyage de sols selon la revendication 7 ou 8,
**caractérisé en ce que**
l'élément de guidage (26) est disposé dans l'évidement du socle (2) ouvert vers le bas, la languette (29) traversant une ouverture de passage (31) prévue dans le plafond du socle (2) et saillant de la face supérieure de celle-ci.

10. Appareil de nettoyage de sols selon l'une quelconque des revendications 1 à 9,
**caractérisé en ce que**
les verrous de blocage (16) sont déplaçables parallèlement au plan (22) des faces inférieures des plaques pivotantes (4) orientées parallèlement l'une par rapport à l'autre.

11. Appareil de nettoyage de sols selon l'une quelconque des revendications 1 à 10,
**caractérisé en ce que**
les deux axes de pivotement (3) pour les plaques pivotantes (4) sont formés par des tenons (36), qui par des ouvertures (37) orientées de manière perpendiculaire à l'étendue longitudinale de la plaque de base (1) saillent dans le socle et dépassent de celui-ci de part et d'autre, respectivement deux tenons (36) juxtaposés pour les deux axes de pivotement (3) étant disposés sur un élément de liaison (38) en appui contre la face intérieure de la paroi latérale (20) de l'évidement ouvert vers le bas dans le socle (2).

12. Appareil de nettoyage de sols selon l'une quelconque des revendications 1 à 11,
**caractérisé en ce qu'**
on prévoit de part et d'autre du socle (2), orientés parallèlement aux axes de pivotement (3) et disposés entre ceux-ci, des appendices (39) sur lesquels sont emboîtés des éléments intermédiaires (40) élastiques situés entre les plaques pivotantes (4) qu'ils surmontent et ils délimitent l'angle de pivotement maximal des plaques pivotantes (4).
